# EUROPÄISCHE PATENTSCHRIFT

(11) **EP 1 688 696 B1**
(45) Veröffentlichungstag und Bekanntmachung des Hinweises auf die Patenterteilung: **01.10.2008**
(21) Anmeldenummer: 06000461.1
(22) Anmeldetag: 11.01.2006
(51) Int. Cl.: F41C 23/20, F41C 23/14

(54) **Verstellbare Schaftkappe für eine Handfeuerwaffe**
Adjustable butt-plate for hand gun
Plaque d'épaulement ajustable pour arme à feu de main

(30) Priorität: 04.02.2005 DE 102005004978
(43) Veröffentlichungstag der Anmeldung: 09.08.2006
(73) Patentinhaber: S.A.T. Swiss Arms Technology AG, 8212 Neuhausen (CH)
(72) Erfinder: Popikow, Sergej, 87480 Weitnau (DE)
(74) Vertreter: Schwarz, Thomas

(56) Entgegenhaltungen:
- EP-A- 0 611 189
- DE-A1- 10 114 199
- DE-U1- 29 605 120
- US-A- 1 480 350

## Beschreibung

Die Erfindung betrifft eine verstellbare Schaftkappe für eine Handfeuerwaffe, insbesondere ein Gewehr, nach dem Oberbegriff des Anspruchs 1.

Eine derartige Schaftkappe ist aus der DE 296 05 120 U1 bekannt. Die dort beschriebene Schaftkappe ist speziell für Sportschützen konzipiert und derart aufgebaut, dass die Einstellbarkeit der Schaftkappe nach einer Waffeninspektion durch kontrollierbare Sperrmittel unterbunden werden kann. Dadurch soll die Einhaltung der Wettkampfregeln während eines Wettkampfs überprüfbar sein. Hierzu enthält die Schaftkappe eine am rückwärtigen Ende eines Schafts befestigte Grundplatte, an der ein Oberteil bestehend aus einem Mittelteil und aus scharnierartig an diesem befestigten Flügelteilen verstellbar montiert ist. Die Befestigung des Mittelteils an der Grundplatte erfolgt über eine Befestigungsschraube und einen Kulissenstein, der in einer entsprechenden Längsnut der Grundplatte verschiebbar und durch Festziehen der Schraube fixierbar ist. Zur Seitenverstellung der Schaftkappe sind innerhalb des Kulissensteins zusätzliche Gewindelöcher mit darin versenkbaren Madenschrauben vorgesehen. Durch entsprechende Verstellung der beiden Madenschrauben kann eine Seitenverkippung des Mittelteils relativ zur Grundplatte erreicht werden. Die Verstellung der Seitenverkippung ist jedoch relativ aufwändig und auch nicht ohne weiteres ohne Demontage von Außen durchführbar. Auch für eine zusätzliche Neigungsverstellung des Oberteils bezüglich der Grundplatte müssen zwei weitere Madenschrauben verstellt werden, die in dem Kulissenstein an seiner Kontaktfläche mit dem Mittelteil parallel zu der Bohrung für die Befestigungsschraube angeordnet sind. Auch diese Verstellung ist mit einem entsprechend hohen Aufwand verbunden.

Aufgabe der Erfindung ist es, eine verstellbare Schaftkappe der eingangs genannten Art zu schaffen, die eine vereinfachte Einstellung mit einer Vielzahl von Verstellmöglichkeiten bietet.

Diese Aufgabe wird durch eine verstellbare Schaftkappe mit den Merkmalen des Anspruchs 1 gelöst.

Zweckmäßige Weiterbildungen und vorteilhafte Ausführungsformen der Erfindung sind Gegenstand der Unteransprüche.

Bei der erfindungsgemäßen Schaftkappe können eine Vielzahl von Einstellungen relativ einfach vorgenommen werden. Durch die Verstellung des Zwischenstücks kann z.B. die Höhe der Schaftkappe verändert werden. Die um eine Querachse verschwenkbare Anordnung der Bodenplatte an dem Zwischenstück ermöglicht außerdem eine einfache Einstellung der Neigung der Bodenplatte bezüglich der Grundplatte. Dadurch kann der so genannte Pitchwinkel der Schaftkappe eingestellt werden. Auch die Grundplatte ist z.B. über Langlöcher und zugehörige Halteschrauben verstellbar an einem Schaftteil der Handfeuerwaffe montiert. Die Grundplatte kann somit sowohl innerhalb eines vorgegeben Winkelbereichs gedreht als auch seitlich verschoben werden. Dadurch ist die Schränkung der Schaftkappe einstellbar. Die Verstellelemente sind einfach betätigbar und äußerst stabil so dass sich eine gewünschte Einstellung auch nicht ohne weiteres verändert. Dadurch kann eine gewünschte Einstellung auch dauerhaft beibehalten werden.

Die Bodenplatte enthält eine oberhalb der Querachse angeordnete Stellschraube, deren nach vorne vorstehendes vorderes Ende durch mindestens eine zwischen der Bodenplatte und dem Zwischenstück eingespannte Druckfeder an eine oberhalb der Querachse liegende Anlagefläche des Zwischenstücks angedrückt wird. Durch Verstellung der Stellschraube kann so eine sehr einfache und dennoch stabile Neigungsverstellung der Schaftkappe erreicht werden.

Die Querachse ist in bevorzugter Weise oberhalb der Mittelachse der Bodenplatte angeordnet. Eine durch den Rückstoss bedingte Schwenkbewegung der Schaftkappe wirkt dadurch dem Hochschlagen der Waffe entgegen und die Laufachse der Handfeuerwaffe bleibt eher in der gewünschten Zielebene.

Die Führungselemente zur verschiebbaren Führung des Zwischenstücks an der Grundplatte bestehen bei einer zweckmäßigen Ausführung aus einem Nutenstein und einer dazugehörigen Längsnut in der Bodenplatte.

Zur Verlängerung oder Verkürzung der Schaftkappe ist das vorzugsweise als Endkappe ausgeführte Endteil über eine oder mehrere Distanzscheiben an der Bodenplatte befestigbar. In einer weiteren vorteilhaften Ausführung sind in dem Endteil, den Distanzscheiben und der Bodenplatte mit den Halteschrauben fluchtende Durchgangsöffnungen vorgesehen. Dadurch sind die Halteschrauben zur Verstellung der Schaftkappe auch ohne Demontage der Endkappe von außen zugänglich.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: eine erfindungsgemäße Schaftkappe in einer Seitenansicht;
- **Figur 2**: eine erfindungsgemäße Schaftkappe in einem Längsschnitt;
- **Figur 3**: die in Figur 1 dargestellte Schaftkappe in einer ersten Explosionsdarstellung und
- **Figur 4**: die in Figur 1 dargestellte Schaftkappe in einer zweiten Explosionsdarstellung.

Die in den Figuren 1 bis 4 dargestellte Schaftkappe enthält eine Grundplatte 1, die an einem an der Rückseite eines Hinterschafts 2 befestigten und bei der gezeigten Ausführung als Schaftplatte ausgeführten hinteren Schaftteil 3 verstellbar befestigt ist. Das als Schaftplatte ausgebildete und an die Außenkontur des Hinterschafts 2 angepasste Schaftteil 3 ist durch in Figur 2 dargestellte Schrauben 4 an der Rückseite des Hinterschafts 2 befestigt. Das Schaftteil 3 enthält obere und untere Durchgangsöffnungen 5, die an der zum Hinterschaft 2 weisenden Seite in Figur 3 erkennbare ovale Einsenkungen 6 aufweisen. In den ovalen Einsenkungen 6 sind Muttern 7 mit einer an die Innenkontur der Einsenkungen 6 angepassten ovalen Außenkontur und Gewindebohrungen 8 angeordnet.

Wie besonders aus den Figuren 3 und 4 ersichtlich, weist die Grundplatte 1 obere und untere Querschlitze 10 für zwei Halteschrauben 11 auf. Die Querschlitze 10 sind in Form von Langlöchern mit einer in Figur 4 gezeigten Einsenkung 12 an der vom Schaftteil 3 angewandten Seite ausgeführt. Über die Querschlitze 10 und die als Zylinderkopfschrauben ausgeführten Halteschrauben 11 mit den zugehörigen Muttern 7 ist die Grundplatte 1 verstellbar an dem Schaftteil 3 befestigt. Die Querschlitze 10 sind derart dimensioniert, dass die Grundplatte 1 durch Lösen der Halteschrauben 11 sowohl nach rechts oder links um einen vorgegeben Winkel gedreht als auch in der vertikalen Stellung seitlich verschoben werden kann.

In der Grundplatte 1 ist zwischen dem oberen und unteren Querschlitz 10 ferner ein Längsschlitz 13 für einen mit Gewindebohrungen 14 versehenen T-förmigen Nutenstein 15 vorgesehen. Der Längsschlitz 13 enthält einen im Querschnitt ebenfalls T-förmigen unteren Führungsbereich und einen in Figur 4 erkennbaren breiteren oberen Einführbereich, in den der Nutenstein 15 einsetzbar ist. In dem unteren Führungsbereich ist der Nutenstein 15 nach oben und unten verschiebbar geführt. An der von dem Schaftteil 3 abgewandten Rückseite des Nutensteins 15 ist ein Zwischenstück 16 befestigt. Das Zwischenstück 16 ist über Bohrungen 17 und zwei Halteschrauben 18 an der Rückseite des Nutensteins 15 so befestigt, dass das Zwischenstück 16 zusammen mit dem Nutenstein 15 durch Lösen der beiden Halteschrauben 18 innerhalb des Führungsbereichs des Längsschlitzes 13 nach oben oder unten in eine gewünschte Stellung verschoben und durch Anziehen der beiden Halteschrauben 18 in der gewünschten Stellung fixiert werden kann. Der Längsschlitz 13 und der dazugehörige Nutenstein 15 stellen Führungselemente für die Führung des Zwischenstücks 16 an der Grundplatte 1 dar.

An dem Zwischenstück 16 ist eine als Mittelstück ausgebildete Bodenplatte 19 um einen Querstift 20 verschwenkbar angelenkt. Hierzu weist das Zwischenstück 16 im oberen Bereich einen nach hinten vorstehenden Ansatz 21 mit einer quer verlaufenden Bohrung 22 für den Querstift 20 auf. In der Bodenplatte 19 sind zwei seitliche Lagerbohrungen 23 für den Querstift 20 vorgesehen. Wie aus den Figuren 3 und 4 hervorgeht, sind die Lagerbohrungen 23 oberhalb der Mittelachse 24 der Bodenplatte 19 angeordnet. An der Unterseite des Zwischenstücks 16 sind zwei in Figur 4 erkennbare Sacklöcher 25 für die Abstützung zweier Druckfedern 26 vorgesehen. In den beiden Sacklöchern 25 sind die einen Enden der beiden Druckfedern 26 abgestützt. Die anderen Enden der Druckfedern 26 stützten sich an einer zurückversetzten inneren Fläche 27 der Bodenplatte 19 ab. Das Zwischenstück 16 weist ferner eine oberhalb der Bohrung 22 liegenden Nase mit einer Anlagefläche 28 auf, an der das vordere Ende einer in der Bodenplatte 19 angeordneten Stellschraube 29 anliegt. Die als Gewindestift ausgeführte Stellschraube 29 ist in einer durchgehenden Gewindebohrung 30 der Bodenplatte 19 angeordnet. Durch Drehung der Stellschraube 29 ist die Neigung der Bodenplatte 19 bezüglich des Zwischenstücks 16 einstellbar.

In der Bodenplatte 19 sind auch obere und untere Durchgangsbohrungen 31 mit in Figur 3 erkennbaren ovalen Einsenkungen 32 an der zum Zwischenstück 16 gewandten Seite vorgesehen. In diese Einsenkungen 32 sind wieder den Muttern 7 entsprechende Muttern 33 für zwei Halteschrauben 34 eingesetzt. Über die Muttern 33 und die Halteschrauben 34 kann ein hier als Endkappe ausgeführtes Endteil 35 an der Bodenplatte befestigt werden. Zwischen dem Endteil 35 und die Bodenplatte 19 können noch eine oder mehrere Distanzplatten 36 eingesetzt werden, wodurch der Abstand des Endteils 35 von der Bodenplatte 19 verändert werden kann.

Die Halteschrauben 11 und 18 sind als Zylinderkopfschrauben mit einem Innensechskant ausgeführt. Auch die Stellschraube 29 weist einen Innensechskant auf, so dass eine Verstellung der Schaftkappe mit einem einzigen Innensechskantschlüssel möglich ist. Wie aus Figur 2 ersichtlich, sind in dem als Endkappe ausgeführten Endteil 35 sowie in der Distanzplatte 36 und der Bodenplatte 19 mit den Halteschrauben 18 und der Stellschraube 29 fluchtende Durchgangsöffnungen 37 bis 41 vorgesehen. Dadurch sind die Halteschrauben 18 und die Stellschraube 29 von außen zugänglich.

Über die Grundplatte 1 und das Zwischenstück 16 mit der an diesem verschwenkbar angeordneten Bodenplatte 19 können eine Vielzahl von Verstellungen der Schaftkappe vorgenommen werden. So kann z.B. die Grundplatte 1 durch Lösen der Schrauben 11 im Rahmen eines durch die Querschlitze 10 vorgegeben Winkelbereichs gedreht oder in ihrer senkrechten Stellung zur Seite verschoben werden. Dadurch kann eine Seitenverstellung und eine Verstellung der Schränkung erreicht werden. Durch Lösen der Halteschrauben 18 kann dagegen das Zwischenstück 16 nach oben und unten verschoben werden. Dadurch wird eine Höhenverstellung der Schaftkappe ermöglicht. Durch Verdrehen der Stellschraube 29 kann die Neigung der Bodenplatte 19 bezüglich der Grundplatte 1 verändert und somit der Pitchwinkel eingestellt werden.

## Patentansprüche

1. Verstellbare Schaftkappe für eine Handfeuerwaffe, insbesondere ein Gewehr, mit einer an einem Schaftteil (3) der Handfeuerwaffe verstellbar befestigbaren Grundplatte (1), einer an der Grundplatte verstellbar montierten Bodenplatte (19) und mindestens einem an der Bodenplatte (19) befestigbaren Endteil (35), wobei die Bodenplatte (19) an einem über Führungselemente (13, 15) an der Grundplatte (1) verschiebbar geführten und durch mindestens eine Halteschraube (18) in einer gewünschten Stellung fixierbaren Zwischenstück (16) angeordnet ist, **dadurch gekennzeichnet, dass** die Bodenplatte (19) an dem Zwischenstück (16) um eine Querachse (20) verschwenkbar angeordnet ist und eine oberhalb der Querachse (20) angeordnete Stellschraube (29) enthält, deren vorderes Ende durch mindestens eine zwischen die Bodenplatte (19) und das Zwischenstück (16) eingespannte Druckfeder (26) an eine oberhalb der Querachse (20) liegende Anlagefläche (28) des Zwischenstücks (16) angedrückt wird.

2. Verstellbare Schaftkappe nach Anspruch 1, **dadurch gekennzeichnet, dass** die Querachse (20) oberhalb der Mittelachse (24) der Bodenplatte (19) angeordnet ist.

3. Verstellbare Schaftkappe nach Anspruch 1 oder 2, **dadurch gekennzeichnet, dass** die Bodenplatte (19) zwei seitliche Lagerbohrungen (23) für die Querachse (20) enthält.

4. Verstellbare Schaftkappe nach einem der Ansprüche 1 bis 3, **dadurch gekennzeichnet, dass** die Führungselemente (13, 15) zur verschiebbaren Führung des Zwischenstücks (16) an der Grundplatte (1) aus einem Nutenstein (15) und einem dazugehörigen Längsschlitz (13) in der Grundplatte (1) bestehen.

5. Verstellbare Schaftkappe nach Anspruch 4, **dadurch gekennzeichnet, dass** das Zwischenstück (16) durch zwei in Gewindebohrungen (14) des Nutensteins (15) einschraubbare Halteschrauben (18) in einer gewünschten Stellung fixierbar ist.

6. Verstellbare Schaftkappe nach einem der Ansprüche 1 bis 5, **dadurch gekennzeichnet, dass** die Grundplatte (1) über obere und untere Querschlitze (10) und Halteschrauben (11) drehbar und seitlich verstellbar an dem als Schaftplatte ausgebildeten Schaftteil (3) angeordnet ist.

7. Verstellbare Schaftkappe nach einem der Ansprüche 1 bis 6, **dadurch gekennzeichnet, dass** das Schaftteil (3) an der Rückseite eines Hinterschafts (2) der Handfeuerwaffe festgeschraubt ist.

8. Verstellbare Schaftkappe nach einem der Ansprüche 1 bis 7, **dadurch gekennzeichnet, dass** das Endteil (35) eine an der Bodenplatte (19) befestigbare Endkappe ist.

9. Verstellbare Schaftkappe nach einem der Ansprüche 1 bis 8, **dadurch gekennzeichnet, dass** das Endteil (35) über eine oder mehrere Distanzscheiben (36) an der Bodenplatte (19) befestigbar ist.

10. Verstellbare Schaftkappe nach Anspruch 9, **dadurch gekennzeichnet, dass** in dem Endteil (35), in der mindestens einen Distanzscheibe (36) und in der Bodenplatte (19) mit der mindestens einen Halteschraube (18) fluchtende Öffnungen (37, 38, 39) für den Zugang zu der Halteschraube (18) von außen vorgesehen sind.

11. Verstellbare Schaftkappe nach Anspruch 10, **dadurch gekennzeichnet, dass** in dem Endteil (35) und in der mindestens einen Distanzscheibe (36) mit der Stellschraube (29) fluchtende Öffnungen für den Zugang zur Stellschraube (29) von außen vorgesehen sind.

## Claims

1. Adjustable butt cap for a small arm, in particular a rifle, with a mounting plate (1) which can be fastened adjustably to a butt part (3) of the small arm, a base plate (19) mounted adjustably on the mounting plate and at least one end part (35) which can be fastened to the base plate (19), wherein the base plate (19) is arranged on an intermediate piece (16) which is guided displaceably by means of guide elements (13, 15) on the mounting plate (1) and can be fixed in a desired position by at least one retaining screw (18), **characterised in that** the base plate (19) is arranged on the intermediate piece (16) so as to be pivotable about a transverse pin (20) and comprises an adjusting screw (29) which is arranged above the transverse pin (20) and the front end of which is pressed on to a bearing surface (28) of the intermediate piece (16) lying above the transverse pin (20) by at least one compression spring (26) fixed between the base plate (19) and the intermediate piece (16) .

2. Adjustable butt cap according to claim 1, **characterised in that** the transverse pin (20) is arranged above the central axis (24) of the base plate (19).

3. Adjustable butt cap according to claim 1 or 2, **characterised in that** the base plate (19) comprises two side mounting bores (23) for the transverse pin (20).

4. Adjustable butt cap according to one of claims 1 to 3, **characterised in that** the guide elements (13, 15) for displaceable guidance of the intermediate piece (16) on the mounting plate (1) consist of a slot block (15) and an associated longitudinal slot (13) in the mounting plate (1).

5. Adjustable butt cap according to claim 4, **characterised in that** the intermediate piece (16) can be fixed in a desired position by two retaining screws (18) which can be screwed into threaded bores (14) of the slot block (15).

6. Adjustable butt cap according to one of claims 1 to 5, **characterised in that** the mounting plate (1) is arranged on the butt part (3) in the form of a butt plate so as to be pivotable and displaceable laterally by means of upper and lower transverse slots (10) and retaining screws (11).

7. Adjustable butt cap according to one of claims 1 to 6, **characterised in that** the butt part (3) is screwed securely to the rear side of a butt (2) of the small arm.

8. Adjustable butt cap according to one of claims 1 to 7, **characterised in that** the end part (35) is an end cap which can be fastened to the base plate (19).

9. Adjustable butt cap according to one of claims 1 to 8, **characterised in that** the end part (35) can be fastened to the base plate (19) by means of one or more spacers (36).

10. Adjustable butt cap according to claim 9, **characterised in that** openings (37, 38, 39) aligning with the at least one retaining screw (18) are provided in the end part (35), in the at least one spacer (36) and in the base plate (19) for access to the retaining screw (18) from outside.

11. Adjustable butt cap according to claim 10, **characterised in that** openings aligning with the adjusting screw (29) are provided in the end part (35) and in the at least one spacer (36) for access to the adjusting screw (29) from the outside.

## Revendications

1. Plaque d'épaulement ajustable pour arme à feu de main, en particulier pour un fusil, comprenant une plaque de base (1) pouvant être fixée de manière réglable sur une partie de crosse (3) de l'arme à feu de main, une plaque de fond (19) montée de manière réglable sur la plaque de base, et au moins une pièce d'extrémité (35) pouvant être fixée sur la plaque de fond (19), la plaque de fond (19) étant disposée sur une pièce intermédiaire (16) pouvant être fixée dans une position souhaitée au moyen d'au moins une vis d'arrêt (18) et guidée de manière mobile par l'intermédiaire d'éléments de guidage (13, 15) sur la plaque de base (1), **caractérisée en ce que** la plaque de fond (19) est disposée sur la pièce intermédiaire (16) de manière à pouvoir pivoter autour d'un axe transversal (20), et comprend une vis de réglage (29) disposée au-dessus de l'axe transversal (20), vis dont l'extrémité avant est pressée contre une surface d'appui (28) de la pièce intermédiaire (16) située au-dessus de l'axe transversal (20) par l'intermédiaire d'au moins un ressort de pression (26) tendu entre la plaque de fond (19) et la pièce intermédiaire (16).

2. Plaque d'épaulement ajustable selon la revendication 1, **caractérisée en ce que** l'axe transversal (20) est disposé au-dessus de l'axe médian (24) de la plaque de fond (19).

3. Plaque d'épaulement ajustable selon la revendication 1 ou 2, **caractérisée en ce que** la plaque de fond (19) comprend deux alésages latéraux de palier (23) pour l'axe transversal (20).

4. Plaque d'épaulement ajustable selon l'une quelconque des revendications 1 à 3, **caractérisée en ce que** les éléments de guidage (13, 15) servant à guider de manière mobile la pièce intermédiaire (16) sur la plaque de base (1) se composent d'un coulisseau (15) et d'une fente longitudinale (13) correspondante dans la plaque de base (1).

5. Plaque d'épaulement ajustable selon la revendication 4, **caractérisée en ce que** la pièce intermédiaire (16) peut être fixée dans une position souhaitée à l'aide de deux vis d'arrêt (18) pouvant être vissées dans des alésages filetés (14) du coulisseau (15).

6. Plaque d'épaulement ajustable selon l'une quelconque des revendications 1 à 5, **caractérisée en ce que** la plaque de base (1) est disposée de manière à pouvoir tourner par l'intermédiaire de fentes transversales (10) supérieures et inférieures et de vis d'arrêt (11), et de manière mobile latéralement au niveau de la partie de crosse (3) réalisée comme plaque de crosse.

7. Plaque d'épaulement ajustable selon l'une quelconque des revendications 1 à 6, **caractérisée en ce que** la partie de crosse (3) est vissée à fond sur la face arrière d'une crosse (2) de l'arme à feu de main.

8. Plaque d'épaulement ajustable selon l'une quelconque des revendications 1 à 7, **caractérisée en ce que** la pièce d'extrémité (35) est un capuchon d'extrémité pouvant être fixé sur la plaque de fond (19).

9. Plaque d'épaulement ajustable selon l'une quelconque des revendications 1 à 8, **caractérisée en ce que** la pièce d'extrémité (35) peut être fixée par l'intermédiaire d'une ou de plusieurs plaques d'écartement (36) sur la plaque de fond (19).

10. Plaque d'épaulement ajustable selon la revendication 9, **caractérisée en ce que** dans la pièce d'extrémité (35), dans la plaque d'écartement (36) au moins au nombre de une et dans la plaque de fond (19) sont prévues des ouvertures (37, 38, 39) alignées avec la vis d'arrêt (18) au moins au nombre de une pour l'accès à la vis d'arrêt (18) depuis l'extérieur.

11. Plaque d'épaulement ajustable selon la revendication 10, **caractérisée en ce que** dans la pièce d'extrémité (35) et dans la plaque d'écartement (36) au moins au nombre de une sont prévues des ouvertures alignées avec la vis de réglage (29) pour l'accès à la vis de réglage (29) depuis l'extérieur.
